# EUROPÄISCHE PATENTSCHRIFT

(11) **EP 1 045 967 B1**
(45) Veröffentlichungstag und Bekanntmachung des Hinweises auf die Patenterteilung: **14.01.2004**
(21) Anmeldenummer: 99948671.5
(22) Anmeldetag: 23.07.1999
(51) Int. Cl.: F02D 41/06, F02D 41/34

(54) **EINRICHTUNG ZUR PHASENERKENNUNG**
PHASE RECOGNITION DEVICE
DISPOSITIF DE RECONNAISSANCE DE PHASE

(30) Priorität: 30.09.1998 DE 19844910
(43) Veröffentlichungstag der Anmeldung: 25.10.2000
(73) Patentinhaber: ROBERT BOSCH GMBH, 70442 Stuttgart (DE)
(72) Erfinder: MUTH, Günter, D-71739 Oberriexingen (DE); KOPP, Reiner, D-71739 Oberriexingen (DE); ABIDIN, Anwar, D-71229 Leonberg (DE); RUPP, Ingolf, D-71636 Ludwigsburg (DE); PFENDER, Andreas, D-74232 Abstatt (DE); BÖRKEL, Wolfgang, D-71701 Schwieberdingen (DE)
(86) Internationale Anmeldenummer: PCT/DE1999/002267
(87) Internationale Veröffentlichungsnummer: WO 2000/019077

(56) Entgegenhaltungen:
- EP-A- 0 576 334
- EP-A- 0 640 762
- EP-A- 0 684 377
- DE-A- 4 002 209
- DE-A- 4 418 578

## Beschreibung

Die Erfindung geht aus von einer Einrichtung zur Phasenerkennung bei einer Brennkraftmaschine nach der Gattung des Hauptanspruchs.

### Stand der Technik

Bei einer Mehrzylinder-Brennkraftmaschine mit einer Kurbelund wenigstens einer Nockenwelle wird vom Steuergerät in Abhängigkeit von der erkannten Lage der Kurbel- und der Nockenwelle berechnet, wann für welchen Zylinder Kraftstoff eingespritzt werden soll und wann eine Zündung ausgelöst werden soll. Dabei ist es üblich, die Winkellage der Kurbelwelle mit Hilfe eines Sensors zu ermitteln, der die Kurbelwelle bzw. eine mit dieser verbundene Scheibe mit einer charakteristischen Oberfläche abtastet.

Da sich die Kurbelwelle innerhalb eines Arbeitsspiels der Brennkraftmaschine zwei Mal dreht, läßt sich allein durch Abtasten der Kurbelwelle die Phase der Brennkraftmaschine nicht eindeutig bestimmen. Damit dies möglich ist, wird üblicherweise mit Hilfe eines zweiten Sensors eine mit der Nockenwelle in Verbindung stehende Geberscheibe, die an ihrer Oberfläche eine Bezugsmarke aufweist, abgetastet. Da sich die Nockenwelle nur ein Mal während eines Arbeitsspiels dreht, kann das Steuergerät aus der Kombination der vom Kurbelwellen- und vom Nockenwellensensor gelieferten Signale eine eindeutige Zuordnung erkannt werden und die sogenannte Synchronisation durchgeführt werden.

Bei Systemen, die ohne Nockenwellen- bzw. Phasensensor auskommen, sind zusätzliche Maßnahmen erforderlich, die es ermöglichen, daß allein aus dem vom Kurbelwellensensor gelieferten Signal eine Synchronisation möglich ist. Ein System, bei dem die Phasenlage ohne Phasensensor ermittelt wird, ist aus der DE-OS 44 18 577 bekannt.

Bei diesem bekannten System wird der Beginn der Einspritzung bezogen aus die Winkelstellung der Kurbelwelle für die einzelnen Zylinder, auch Vorlagerungswinkel genannt, gezielt so verändert, daß von einem Arbeitsspiel zum nächsten bei falscher Phasenlage eine Drehzahländerung initiiert wird, die mit Hilfe der Auswertung der vom Kurbelwellensensor gelieferten Signale erkannt wird. Diese Drehzahländerung wird im Steuergerät erkannt und ausgewertet und zur Phasenerkennung und daran anschließend zur Phasensynchronisation verwendet.

Aus der EP 640 762 A 1 iste bereits ein Verfahren zur Phasenerkennung bekannt bei dem das Vorliegen oder Nichtvorliegen einer Drehzahländerung bei einer Ausblendung von Einspritzvorgängen ausgewertet wird. Dieses Verfahren erfolgt erst bei einem statischen Betrieb der Brennkraftmaschine.

### Vorteile der Erfindung

Die erfindungsgemäße Einrichtung zur Phasenerkennung mit den Merkmalen des Anspruchs 1 hat den Vorteil, daß eine besonders schnelle Synchronisation ohne Nockenwellensensor erfolgen kann.

Erzielt werden diese Vorteile durch eine Einrichtung zur Phasenerkennung mit den Merkmalen des Anspruchs 1.

Weitere Vorteile der Erfindung werden durch die in den Unteransprüchen angegebenen Maßnahmen erzielt.

### Zeichnung

In Figur 1 sind die zur Erläuterung der Erfindung erforderlichen Komponenten eines Steuerungssystems einer Brennkraftmaschine schematisch dargestellt und in den Figuren 2 bis 5 sind erfindungswesentliche Größen bzw. Ansteuersignale über der Zeit aufgetragen.

### Beschreibung

In dem in Figur 1 dargestellten Steuerungssystem für eine Brennkraftmaschine ist mit 10 eine Geberscheibe bezeichnet, die starr mit der Kurbelwelle 11 der Brennkraftmaschine verbunden ist und an ihrem Umfang eine Vielzahl gleichartiger Winkelmarken 12 aufweist. Neben diesen gleichartigen Winkelmarken 12 ist eine Referenzmarke 13 vorhanden, die beispielsweise durch zwei fehlende Winkelmarken realisiert ist. Die Gesamtzahl der Winkelmarken beträgt beispielsweise 60-2.

Die Geberscheibe 10 wird von einem Sensor 14 abgetastet, der Ausgangssignale an das Steuergerät 15 liefert, die nach einer Signalaufbereitung als Rechtecksignale vorliegen, die die Oberfläche der Geberscheibe 10 wiederspiegeln.

Ein bei herkömmlichen Brennkraftmaschinen vorhandener Phasensensor, der die Nockenwelle 16 bzw. eine mit der Nockenwelle 16 verbundene Scheibe mit einer Markierung abtastet, ist hier nicht vorgesehen. Die Information bezüglich der Phasenlage, die aus dem Ausgangssignal eines solchen Sensors üblicherweise gewonnen wird, wird hier mit Hilfe des im Folgenden beschriebenen Verfahrens erhalten.

Das Steuergerät 15 erhält über verschiedene Eingänge weitere, für die Steuerung bzw. Regelung der Brennkraftmaschine erforderliche Eingangsgrößen. Die zugehörigen Sensoren sind mit 17 bezeichnet. Über einen weiteren Eingang wird ein "Zündungs ein"-Signal zugeführt, das ein Anschließen des Zündschalters 18 von der Klemme Kl.15 des Zündschlosses geliefert wird. Im Steuergerät 15, das wenigstens eine zentrale Prozessoreinheit 18 sowie einen Speicher 19 umfaßt, werden Signale für die Zündung und Einspritzung ermittelt, diese Signale werden über die Ausgänge 20 und 21 abgegeben. Die Spannungsversorgung des Steuergerätes 15 erfolgt in üblicher Weise mit Hilfe einer Batterie 22, die über einen Schalter 23 zugeschaltet wird.

Mit der in Figur 1 beschriebenen Einrichtung kann die Stellung der Kurbelwelle 11 während des Betriebes der Brennkraftmaschine jederzeit erfasst werden. Da die Zuordnung zwischen Kurbelwelle und Nockenwelle ebenso bekannt ist wie die Zuordnung zwischen der Stellung der Nockenwelle und der Lage der einzelnen Zylinder, kann nach dem Erkennen der Bezugsmarke eine Synchronisation erfolgen, jedoch nur dann, wenn ein für die Phasenlage charakteristisches Signal vorhanden ist. Das Phasensignal wird benötigt, da das vom Kurbelwellensensor gelieferte Bezugsmarkensignal mehrdeutig ist, da sich die Kurbelwelle innerhalb eines Arbeitsspieles der Brennkraftmaschine zwei Mal dreht, während sich die Nockenwelle nur ein Mal dreht.

Damit bei einem System ohne Phasensensor die Phasenlage erkannt werden kann und eine sequentielle Einspritzung erfolgen kann, laufen im Steuergerät folgende Funktionen ab:

Nach erkanntem Start der Brennkraftmaschine werden die sich einstellenden Signale des Kurbelwellensensors ausgewertet. Wird die Bezugsmarke erstmalig erkannt, wird mit der sequentiellen Einspritzung an der ersten Bezugsmarke gestartet. Da unklar ist, in welcher Umdrehung sich die Kurbelwelle befindet, ist der Vorlagerungswinkel für die Einspritzung entweder richtig oder um 360°KW falsch. Zur Phasenerkennung werden nach erfolgtem Start Einspritzungen für einen Zylinder ausgeblendet bzw, unterdrückt. Diese Unterdrückung der Einspritzung erfolgt dabei ca. drei Arbeitsspiele im abfallenden Ast des Startüberschwingers. Mit abfallendem Ast des Startüberschwingers ist der Drehzahlrückgang gemeint, der in Figur 2 bzw. Figur 4 mit dem Bereich 1 gekennzeichnet ist. Kann die Phasenlage nicht eindeutig bestimmt werden, wird die Ausblendung im Leerlauf nach einer kurzen Wartezeit wiederholt.

Im Zeitraum während der Ausblendung bis zwei Kurbelwellenumdrehungen nach der letzten Ausblengung werden speziell gebildete Segmentzeiten überwacht. Die Segmentzeiten sind dabei so definiert, daß sie etwa symmetrisch um den Zünd-OT des jeweiligen Zylinders liegen und die Segmentlage muß für jeden Motor speziell festgelegt werden. Die Segmentlänge beträgt 720°KW/Zylinderzahl und umfaßt eine bestimmte Anzahl von Winkelmarken bzw.

Signalflanken. Da die Zeit ermittelt wird, in der sich die Kurbelwelle um ein Segment dreht, ergibt sich bei der Drehzahlauswertung ein Tiefpaßverhalten. Es erfolgt eine Mittelwertbildung über mehrere Winkelmarken bzw. Winkelmarken. Die Lage des Segments ist so zu wählen, daß der Segmentzeitanstieg durch einen ausgeblendeten Zylinder, also der Zeitanstieg, der durch wählende Verbrennung verursacht, zur Hälfte im Segment liegt. Dadurch ergibt sich ein größtmöglicher Störabstand zum nächsten Segment.

Zur Erkennung eines Drehzahleinbruchs nach ausgeblendeter Einspritzung werden immer nur die Segmentzeiten ausgewertet, bei denen sich die Ausblendung der Einspritzung auswirken kann. Beispielsweise wird bei einer 4-Zylinder-Brennkraftmaschine die Einspritzung für Zylinder 1 ausgeblendet und die Segmentzeit um den Zündungs-OT von Zylinder 2 und 4 wird ausgewertet. Bei einer Brennkraftmaschine mit geradzahliger Zylinderzahl bedeutet dies, daß die Segmentzeiten jeweils am mechanisch selben Segment, d. h. also jeweils zwischen den selben Winkelmarken ermittelt werden. Dadurch haben eventuell vorhandene Geberradtoleranzen keinen Einfluß auf die Drehzahlauswertung.

Durch Differenzbildung der beiden Segmentzeiten von Zylinder 2 und Zylinder 4 bei Ausblendung für Zylinder 1 läßt sich ein Dynamikwert berechnen, der einen vorgebbaren Absolutwert übersteigen muß, damit an dem entsprechenden Zylinder ein Aussetzer detektiert wird. Es gilt:$\text{dts(k) = ts (k) - ts (k-2)}$ mit ts = Segment zeit
dts = Dynamikwert
dies gilt für eine 4-Zylinder-Brennkraftmaschine.

Zusätzlich zur Differenzbildung der beiden Segmentzeiten läßt sich noch die Differenz der zwei letzten Dynamikwerte berechnen. Diese Differenz muß also ein Absolutwert sein, es gilt$\text{Ddts = dts (k) - dts (k-2)}$ der Drehzahleinfluß muß nicht berücksichtigt werden, da die Ausblendung der Einspritzung nur in einem kleinen Drehzahlbereich erfolgt. Damit die Phasensuche erfolgreich ist, müssen beispielsweise die Anzahl von unterdrückten Einspritzungen -1 an einem Zylinder erkannt worden sein. Beispielsweise kann eine Phasensuche erfolgreich abgeschlossen werden, wenn bei drei Ausblendungen der sich einstellende Drehzahleinbruch zwei Mal richtig erkannt wurde. In einer weiteren Bedingung kann geforder werden, daß außerdem an einem anderen Zylinder kein Aussetzer erkannt worden ist. Ergibt die Phasensuche, daß die Synchronisation um 360°KW falsch ist, wird eine Umsynchronisation vorgenommen.

In den Figuren 2 und 3 sind die Größen: Einlaßventil öffnen, Einspritzimpuls, Zünden, Ausblenden, Umsynchronisation und Drehzahl über der Zeit für ein Beispiel, bei dem die Einspritzung um 360°KW falsch war und eine Umsynchronisation erforderlich war, aufgetragen. In den Figuren 4 und 5 ist der selbe Sachverhalt für ein Beispiel mit korrekter Synchronisation aufgetragen.

## Patentansprüche

1. Einrichtung zur Phasenerkennung bei einer Brennkraftmaschine, mit einer Kurbelwelle, deren Winkellage durch Auswertung eines von einem Kurbelwellen-Sensor gelieferten Signals in einer Auswerteeinrichtung laufend ermittelt wird und die Auswerteeinrichtung abhängig von der Winkelstellung Einspritz- und Zündimpulse auslöst und zur Erkennung der Phasenlage nach dem Anlassen der Brennkraftmaschine die Einspritzung beeinflußt und die sich dadurch einstellenden Drehzahländerungen auswertet, wobei die Einspritzung für vorgebbarte Zylinder ausgeblendet wird, so daß kein Kraftstoff eingespritzt wird und das Ausgangssignal des Kurbelwelle ensors auf zu erwartende Reaktion hin überwacht wird, **dadurch gekennzeichnet, daß** die Einrichtung zur Phasenerkennung Mittel enthölt, die die Ausblendung der Einspritzung nach erkanntem Start in einem Bereich erfolge lassen, in dem sich die Drehzahl verringert, wobei dieser Bereich dem abfallenden Ast des Startüberschwingers entspricht.

2. Einrichtung zur Phasenerkennung nach Anspruch 1, **dadurch gekennzeichnet, daß** aus dem Ausgangssignal des Kurbelwellensensors Segmentzeiten ermittelt werden, wobei ein Segment sich über einen vorgebbaren Winkelbereich erstreckt und eine Segmentzeit so festgelegt wird, daß sich die Kurbelwelle in dieser Zeit um ein Segment dreht, und daß durch Vergleich ausgewählter Segmentzeiten eine unterbliebene Zündung erkannt und zur Phasenerkennung verwendet wird.

3. Einrichtung zur Phasenerkennung nach Anspruch 2, **dadurch gekennzeichnet, daß** die Differenz zwischen vorgebbaren Segmentzeiten gebildet wird, daß die ermittelte Differenz mit einem vorgebbaren oder anpaßbaren Mindestwert verglichen wird und ein Verbrennungsaussetzer erkannt wird, wenn die ermittelte Differenz den Mindestwert überschreitet.

4. Einrichtung zur Phasenerkennung nach Anspruch 3, **dadurch gekennzeichnet, daß** ein erkannter Aussetzer mit Hilfe eines Zylinderzählers der entsprechenden Phasenlage zugeordnet wird und erkannte Aussetzer mit jeweils einem Zähler für Phasenlage richtig oder falsch aufsummiert werden.

5. Einrichtung zur Phasenerkennung nach einem der vorhergehenden Ansprüche, **dadurch gekennzeichnet, daß** bei einer erkannten Falschsynchronisation eine Umsynchronisation vorgenommen wird, die um 360°KW verschoben ist.

6. Einrichtung zur Phasenerkennung nach einem der vorhergehenden Ansprüche, **dadurch gekennzeichnet, daß** aus dem Ausgangssignal des Kurbelwellensensors Drehzahlen ermittelt werden, wobei die Ermittlung der Drehzahl jeweils aus einer Segmentzeit erfolgt.

## Claims

1. Phase detection device in an internal combustion engine, having a crankshaft whose angular position is determined continuously by evaluating a signal, supplied by a crankshaft sensor, in an evaluation device, and the evaluation device triggers injection pulses and ignition pulses as a function of the angular position, and influences the injection in order to detect the phase angle after the internal combustion engine is started, and evaluates the resulting changes in rotational speed, the injection being suppressed for predefinable cylinders so that no fuel is injected and the output signal of the crankshaft sensor is monitored for an expected reaction, **characterized in that** the phase detection device contains means which, after starting has been detected, cause the injection to be suppressed in a range in which the rotational speed is reduced, this range corresponding to the falling branch of the starting overshoot.

2. Phase detection device according to Claim 1, **characterized in that** segment times are determined from the output signal of the crankshaft sensor, a segment extending over a predefinable angular range and a segment time being defined in such a way that in this time the crankshaft rotates by one segment, and **in that** by comparing selected segment times an ignition which has failed to occur is detected and used for phase detection.

3. Phase detection device according to Claim 2, **characterized in that** the difference between predefinable segment times is formed, **in that** the determined difference is compared with a predefinable or adaptable minimum value, and a combustion misfire is detected if the determined difference exceeds the minimum value.

4. Phase detection device according to Claim 3, **characterized in that** a detected misfire is assigned using a cylinder counter of the respective phase angle and detected misfires are summed correctly or incorrectly using in each case one counter for phase angle.

5. Phase detection device according to one of the preceding claims, **characterized in that**, when incorrect synchronization is detected, resynchronization is performed which is displaced by 360°CA.

6. Phase detection device according to one of the preceding claims, **characterized in that** rotational speeds are determined from the output signal of the crankshaft sensor, the rotational speed being respectively determined from one segment time.

## Revendications

1. Dispositif de reconnaissance de phase pour un moteur à combustion interne, avec un vilebrequin, dont on détermine en continu la position angulaire dans un dispositif d'évaluation par évaluation d'un signal fourni par un détecteur de vilebrequin et on déclenche le dispositif d'évaluation en fonction de la position angulaire des impulsions d'injection et d'allumage et on influence l'injection après le démarrage du moteur à combustion interne pour la reconnaissance de phase et on évalue les variations de régime qui s'établissent de cette façon, dans lequel on diminue l'injection pour des cylindres prédéterminés, de telle façon qu'aucun carburant ne soit injecté, et on surveille le signal de sortie du détecteur de vilebrequin en ce qui concerne la réaction à attendre,
**caractérisé en ce que**
le dispositif de reconnaissance de phase comporte des moyens qui provoquent la diminution de l'injection après un démarrage reconnu dans un domaine dans lequel le régime diminue, ce domaine correspondant à la branche descendante du dépassement de démarrage.

2. Dispositif de reconnaissance de phase selon la revendication 1,
**caractérisé en ce que**
l'on détermine des temps de segment à partir du signal de sortie du détecteur de vilebrequin, dans lequel un segment s'étend sur une plage angulaire prédéterminée et un temps de segment est fixé de telle façon que le vilebrequin tourne d'un segment pendant ce temps, et **en ce qu'**un allumage manqué est reconnu par comparaison de temps de segment sélectionnés et est utilisé pour la reconnaissance de phase.

3. Dispositif de reconnaissance de phase selon la revendication 2,
**caractérisé en ce que**
l'on forme la différence entre des temps de segment prédéterminés, en comparant la différence déterminée avec une valeur minimale prévisible ou adaptable et on reconnaît un raté de combustion lorsque la différence déterminée dépasse la valeur minimale.

4. Dispositif de reconnaissance de phase selon la revendication 3,
**caractérisé en ce qu'**
un raté reconnu est associé à la situation de phase correspondante à l'aide d'un compteur de cylindre et des ratés reconnus sont additionnés correctement ou de façon erronée avec chaque fois un compteur pour la situation de phase.

5. Dispositif de reconnaissance de phase selon l'une quelconque des revendications précédentes,
**caractérisé en ce que**
en cas de reconnaissance de synchronisation erronée, l'on opère une resynchronisation qui est décalée de 360° KW.

6. Dispositif de reconnaissance de phase selon l'une quelconque des revendications précédentes,
**caractérisé en ce que**
l'on détermine des régimes à partir du signal de sortie du détecteur de vilebrequin, dans lequel la détermination du régime est chaque fois effectuée à partir d'un temps de segment.
